# EUROPÄISCHE PATENTSCHRIFT

(11) **EP 1 502 657 B1**
(45) Veröffentlichungstag und Bekanntmachung des Hinweises auf die Patenterteilung: **08.10.2008**
(21) Anmeldenummer: 04016003.8
(22) Anmeldetag: 07.07.2004
(51) Int. Cl.: B05B 12/14, B05B 15/02

(54) **Beschichtungsmittelwechsler**
Coating material changer
Changeur de produits pour revêtir

(30) Priorität: 01.08.2003 DE 10335358
(43) Veröffentlichungstag der Anmeldung: 02.02.2005
(73) Patentinhaber: Dürr Systems GmbH, 70435 Stuttgart (DE)
(72) Erfinder: Giuliano, Stefano, 70839 Gerlingen (DE)
(74) Vertreter: Beier, Ralph

(56) Entgegenhaltungen:
- DE-A1- 10 211 244
- US-A- 4 302 481
- US-A- 4 375 865

## Beschreibung

Die Erfindung betrifft einen Beschichtungsmittelwechsler, insbesondere einen Farbwechsler für eine Lackieranlage, gemäß dem Oberbegriff des Anspruchs 1.

Aus DE 199 51 956 A1 ist ein Farbwechsler für eine Lackieranlage bekannt, der es der Lackieranlage ermöglicht, nacheinander Lacke unterschiedlicher Farben aufzutragen.

Zur Zuführung der verschiedenfarbigen Lacke weist der bekannte Farbwechsler mehrere Farbanschlüsse auf, die über jeweils ein steuerbares Farbventil in eine gemeinsame Farbleitung münden. Der gewünschte Lack wird hierbei dadurch ausgewählt, dass das zugehörige Farbventil aufgesteuert wird, während die anderen Farbventile geschlossen sind.

Bei einem Farbwechsel muss die gemeinsame Farbleitung jedoch zunächst von Resten des zuvor verwendeten Lacks gereinigt werden, um eine Beeinträchtigung des Lackierergebnisses nach einem Farbwechsel zu verhindern. Hierzu weist der bekannte Farbwechsler zusätzlich einen Spülmittelanschluss, einen Pulsluftanschluss sowie einen Rückfuhranschluss auf, die ebenfalls über steuerbare Ventile in die gemeinsame Farbleitung münden. Bei einem Farbwechsel werden zunächst sämtliche Farbventile geschlossen, damit die Lackzufuhr unterbrochen wird und die Farbleitung gereinigt werden kann. Anschließend wird dann der noch in der Farbleitung befindliche Restlack mit Pulsluft herausgedrückt. Hierzu wird sowohl das Pulsluftventil als auch das Rückführventil geöffnet. Im Anschluss daran wird die gemeinsame Farbleitung mit einem Spülmedium (z.B. Verdünner) und mit Pulsluft gereinigt. Hierzu werden das Spülventil und das Pulsluftventil abwechselnd geöffnet. Nach dieser Reinigung der gemeinsamen Farbleitung kann dann der gewünschte Lack zugeführt werden, indem das zugehörige Farbventil aufgesteuert wird.

Nachteilig an dem bekannten Farbwechsler ist zunächst der hohe Spülmittelverbrauch, der bei der Reinigung der gemeinsamen Farbleitung anfällt.

Ein weiterer Nachteil des bekannten Farbwechslers besteht darin, dass der in der gemeinsamen Farbleitung befindliche Lack bei einem Farbwechsel nicht weiter verwendet werden kann und als Ausschuss den Lackverbrauch erhöht.

Die vorstehend erwähnten Nachteile werden zusätzlich dadurch verschärft, dass die Zahl der verwendeten Farben beispielsweise bei der Lackierung von Kraftfahrzeugkarosserieteilen zunimmt, wodurch sich auch die Anzahl der Farbventile und damit die Länge und das Volumen der gemeinsamen Farbleitung erhöht. Bei modernen Lackieranlagen mit beispielsweise zwanzig möglichen Farben ist das zu reinigende Volumen der gemeinsamen Farbleitung und damit der bei einem Farbwechsel entstehende Lack- und Spülmittelverbrauch also relativ groß.

Aus DE 696 22 407 T2 ist ein Farbwechsler bekannt, bei dem zwei Farbanschlüsse über jeweils ein Farbventil in eine gemeinsame Farbleitung münden, wobei die gewünschte Farbe durch eine entsprechende Ansteuerung der Farbventile ausgewählt wird. Bei einem Farbwechsel muss hierbei jedoch ebenfalls die gesamte Farbleitung gespült werden, um diese von Farbresten der zuvor applizierten Farbe zu befreien, was mit den vorstehend beschriebenen Nachteilen verbunden ist.

Weiterhin sind sogenannte Doppelfarbwechsler bekannt, bei denen zwei unabhängig voneinander funktionsfähige Farbwechsler parallel geschaltet sind und ausgangsseitig über ein separates Steuerventil zusammengeführt werden. Bei einer derartigen Parallelschaltung zweier Farbwechsler weist jeder der beiden Farbwechsler eine eigene Farbleitung auf, so dass bei einem Farbwechsel auch nur einer der beiden Farbwechsler gespült werden muss. Nachteilig an derartigen Doppelfarbwechslern ist jedoch die Tatsache, dass das zu spülende Leitungsvolumen der Farbleitung zwischen dem jeweiligen Farbwechsler und dem nachgeschalteten Steuerventil aufgrund der baulichen Trennung relativ groß ist. Darüber hinaus ist der apparative Aufwand für derartige Doppelfarbwechsler unbefriedigend.

Ferner sind aus EP 0 338 871 A1, DE 197 42 588 A1, DE 2 064 238 und DE 100 59 041 C2 ähnliche Farbwechselanordnungen bekannt, bei denen mehrere Farbwechsler parallel geschaltet sind und ausgangsseitig in einer Steuerventilanordnung zusammengeführt werden. Diese bekannten Farbwechselanordnungen weisen jedoch dieselben Nachteile auf wie der vorstehend beschriebene Doppelfarbwechsler.

Aus EP 1 134 027 A2 ist ferner ein herkömmlicher Farbwechsler bekannt, bei dem mehrere Farbanschlüsse in eine gemeinsame Farbleitung münden. Bei einem Farbwechsel muss hierbei also ebenfalls die gesamte Farbleitung gespült werden.

Aus US 4 375 865 ist eine Farbwechselanordnung bekannt, bei der jedoch sämtliche Farbanschlüsse in eine gemeinsame Farbleitung münden, die nur als Ganzes spülbar ist. Nachteilig an dieser bekannten Farbwechselanordnung ist also ebenfalls der relativ große Spülmittelverbrauch.

Ferner ist aus der nachveröffentlichen Druckschrift DE 102 11 244 A1 eine Lackieranlage bekannt.

Schließlich ist aus US 4 302 481 eine Farbwechselanordnung bekannt, die aus mehreren Bauteilen besteht. Nachteilig an dieser Farbwechselanordnung ist also wiederum der relativ große bauliche Aufwand.

Der Erfindung liegt deshalb die Aufgabe zugrunde, einen Farbwechsler zu schaffen, der bei einem Farbwechsel einen möglichst geringen Farb- und Spülmittelverbrauch aufweist.

Diese Aufgabe wird, ausgehend von dem eingangs beschriebenen bekannten Farbwechsler gemäß dem Oberbegriff des Anspruchs 1, durch die kennzeichnenden Merkmale des Anspruchs 1 gelöst.

Die Erfindung umfasst die allgemeine technische Lehre, die Beschichtungsmittelleitung bei einem Beschichtungsmittelwechsler in mindestens zwei Leitungsabschnitte aufzuteilen und dadurch das zu reinigende Volumen der Beschichtungsmittelleitung zu verringern.

Im Gegensatz zu den bekannten und eingangs beschriebenen Doppel- und Mehrfachfarbwechselanordnungen sind die einzelnen Leitungsabschnitte der Beschichtungsmittelleitung hierbei innerhalb des Beschichtungsmittelwechslers angeordnet. Die Beschichtungsmittelleitung ist also bei dem erfindungsgemäßen Beschichtungsmittelwechsler vorzugsweise intern, d.h. innerhalb des Beschichtungsmittelwechslers, in mehrere Leitungsabschnitte aufgeteilt.

Der erfindungsgemäße Beschichtungsmittelwechsler ist hierbei vorzugsweise als eigenständiges Bauteil ausgebildet, wohingegen die eingangs beschriebenen bekannten Doppel- und Mehrfachfarbwechselanordnungen aus einer Zusammenschaltung mehrerer eigenständiger Farbwechsler bestehen.

Vorzugsweise besteht die Beschichtungsmittelleitung aus mindestens zwei Leitungsabschnitten, in die für eine Zuführung von Beschichtungsmittel jeweils mehrere Beschichtungsmittelanschlüsse münden, wobei mindestens einer der einzelnen Leitungsabschnitte unabhängig von dem anderen Leitungsabschnitt spülbar ist. Bei einem Farbwechsel ist es dann nicht mehr erforderlich, die gesamte Beschichtungsmittelleitung zu spülen, wodurch der Verbrauch von Spülmittel und Lack bei einem Farbwechsel wesentlich verringert wird.

In einer Variante der Erfindung sind sämtliche Leitungsabschnitte der Beschichtungsmittelleitung jeweils unabhängig von den anderen Leitungsabschnitten spülbar. Dies kann beispielsweise dadurch erreicht werden, dass die einzelnen Leitungsabschnitte der Beschichtungsmittelleitung parallel geschaltet sind und an ihrem stromabwärts gelegenen Ende über ein Umschaltventil zusammengeführt werden. Diese Variante der Erfindung ist insbesondere dann gut geeignet, wenn die verschiedenen verwendeten Lacke ähnliche Nutzungshäufigkeiten aufweisen.

In einer anderen Variante der Erfindung ist dagegen nur einer der Leitungsabschnitte der Beschichtungsmittelleitung unabhängig von den anderen Leitungsabschnitten spülbar, wobei der unabhängig spülbare Leitungsabschnitt stromabwärts hinter dem anderen Leitungsabschnitt angeordnet ist. Diese Variante der Erfindung ist insbesondere dann gut geeignet, wenn die einzelnen zu verwendenden Lacke eine stark unterschiedliche Nutzungshäufigkeit aufweisen. Bei der Lackierung von Kraftfahrzeugkarosserieteilen werden beispielsweise sogenannte High-Runner-Farben relativ häufig verwendet, wohingegen sogenannte Low-Runner-Farben relativ selten benötigt werden. Die High-Runner-Farben werden in dieser Variante der Erfindung vorzugsweise dem Leitungsabschnitt der Beschichtungsmittelleitung zugeführt, der unabhängig von dem anderen Leitungsabschnitt spülbar ist, wohingegen die seltener verwendeten Low-Runner-Farben dem Leitungsabschnitt der gemeinsamen Beschichtungsmittelleitung zugeführt werden, der nur gemeinsam mit dem anderen Leitungsabschnitt der Beschichtungsmittelleitung gespült werden kann.

Diese Variante der Erfindung mit nur einem spülbaren Leitungsabschnitt kann beispielsweise dadurch realisiert werden, dass die einzelnen Leitungsabschnitte der Beschichtungsmittelleitung in Strömungsrichtung hintereinander angeordnet sind und ineinander übergehen, was strömungstechnisch auch als Reihenschaltung der einzelnen Leitungsabschnitte bezeichnet werden kann.

Bei einer derartigen Reihenschaltung der einzelnen Leitungsabschnitte der Beschichtungsmittelleitung ist vorzugsweise zwischen den einzelnen Leitungsabschnitten ein Absperrventil angeordnet, um die einzelnen Leitungsabschnitte voneinander zu trennen und dadurch eine getrennte Spülung zu ermöglichen.

Hierbei mündet zwischen den einzelnen Leitungsabschnitten vorzugsweise ein Spülmittelanschluss in die Beschichtungsmittelleitung, um die Leitungsabschnitte unabhängig voneinander spülen zu können.

Vorzugsweise ist hierbei an dem stromaufwärts gelegenen Ende der Beschichtungsmittelleitung ein weiterer Spülmittelanschluss vorgesehen, der in die Beschichtungsmittelleitung mündet. Bei einer vollständigen Spülung der gesamten Beschichtungsmittelleitung wird das Spülmittel dann vorzugsweise über den Spülmittelanschluss zugeführt, der an dem stromaufwärts gelegenen Ende der Beschichtungsmittelleitung angeordnet ist. Bei einer alleinigen Spülung des stromabwärts gelegenen Leitungsabschnitts der Beschichtungsmittelleitung wird das Spülmittel dagegen vorzugsweise über den Spülmittelanschluss zugeführt, der zwischen den beiden Leitungsabschnitten angeordnet ist.

Darüber hinaus ist vorzugsweise ein Rückführanschluss vorgesehen, um Beschichtungsmittelreste aus der Beschichtungsmittelleitung zurückzuführen, wobei der Rückführanschluss vorzugsweise zwischen den einzelnen Leitungsabschnitten in die Beschichtungsmittelleitung mündet, um eine Rückführung von Beschichtungsmittelresten auch dann zu ermöglichen, wenn nur einer der Leitungsabschnitte der Beschichtungsmittelleitung gespült wird.

Vorzugsweise ist neben diesem Rückführanschluss noch ein weiterer Rückführanschluss vorgesehen, der an dem stromaufwärts gelegenen Ende der Beschichtungsmittelleitung in die Beschichtungsmittelleitung mündet.

In einer anderen Variante der Erfindung sind die einzelnen Leitungsabschnitte der Beschichtungsmittelleitung jedoch nicht in Reihe geschaltet, sondern verlaufen strömungstechnisch parallel und sind stromabwärts zusammengeführt, wobei die einzelnen parallelen Leitungsabschnitte der Beschichtungsmittelleitung vorzugsweise in ein Umschaltventil münden, das einen der Leitungsabschnitte auswählt.

In einer vorteilhaften Ausführungsform dieser Variante sind die parallel geführten Leitungsabschnitte der Beschichtungsmittelleitung auch an ihrem stromaufwärts gelegenen Ende zusammen geführt, wozu vorzugsweise ein weiteres Umschaltventil verwendet wird. Dies ist sinnvoll, um bei einer bidirektionalen Spülung der einzelnen Leitungsabschnitte der Beschichtungsmittelleitung jeweils den gewünschten Leitungsabschnitt auswählen zu können.

Darüber hinaus weist der erfindungsgemäße Beschichtungsmittelwechsler vorzugsweise einen Pulsluftanschluss auf, der stromabwärts hinter den getrennt geführten Leitungsabschnitten und/oder an dem stromabwärts gelegenen Ende der Beschichtungsmittelleitung angeordnet sein kann und in die Beschichtungsmittelleitung mündet.

Ferner ist auch bei einer Parallelschaltung der getrennten Leitungsabschnitte vorzugsweise mindestens ein Rückführanschluss vorgesehen, der stromaufwärts vor den getrennt geführten Leitungsabschnitten und/oder an dem stromaufwärts gelegenen Ende der Beschichtungsmittelleitung in die Beschichtungsmittelleitung mündet, um Beschichtungsmittelreste aus der Beschichtungsmittelleitung zurückzuführen.

Die Erfindung ist nicht auf einen Beschichtungsmittelwechsler als eigenständiges Bauteil beschränkt, sondern umfasst auch eine Beschichtungsanlage mit einem derartigen Beschichtungsmittelwechsler.

Darüber hinaus ist zu erwähnen, dass die Erfindung nicht auf solche Beschichtungsmittelwechsler beschränkt ist, die eine Beschichtungsmittelleitung mit nur zwei getrennten Leitungsabschnitten aufweisen. Es ist vielmehr auch möglich, die Beschichtungsmittelleitung in mehr als zwei Leitungsabschnitte aufzuteilen, um die Lack- und Spülmittelverluste beim Farbwechsel weiter zu minimieren.

Andere vorteilhafte Weiterbildungen der Erfindung sind in den Unteransprüchen gekennzeichnet oder werden nachstehend zusammen mit der Beschreibung der bevorzugten Ausführungsbeispiele anhand der Zeichnungen näher erläutert. Es zeigen:
- Figur 1: eine schematische Darstellung einer Beschichtungsanlage mit einem erfindungsgemäßen Farbwechsler,
- Figur 2: eine Detaildarstellung des Farbwechslers aus Figur 1 mit einer Reihenschaltung von zwei Leitungsabschnitten,
- Figur 3: ein alternatives Ausführungsbeispiel eines Farbwechslers mit zwei getrennt spülbaren parallelen Leitungsabschnitten, sowie
- Figur 4: ein weiteres Ausführungsbeispiel eines Farbwechslers mit zwei parallelen Leitungsabschnitten.

Die in Figur 1 gezeigte Beschichtungsanlage kann beispielsweise zur Lackierung von Kraftfahrzeugkarosserieteilen verwendet werden und weist als Applikationsgerät einen Rotationszerstäuber 1 auf.

Zur Kurzspülung des Rotationszerstäubers 1 ist dieser eingangsseitig über ein Absperrventil 2 und einen manuellen Druckregler 3 mit einer Spülmittelleitung 4 verbunden.

Für eine Zuführung von Lack ist der Rotationszerstäuber 1 eingangsseitig über eine Dosierpumpe 5 mit einem Farbwechsler 6 verbunden, der eine von insgesamt 20 möglichen Farben F1-F20 auswählt und dem Rotationszerstäuber 1 zuführt, wobei der Farbwechsler 6 in Figur 2 dargestellt ist und noch detailliert beschrieben wird.

Zur Umgehung der Dosierpumpe 5 ist weiterhin ein Bypass-Ventil 7 vorgesehen.

Zur Spülung der Dosierpumpe 5 ist diese eingangsseitig über ein Spülventil 8 mit der Spülmittelleitung 4 verbunden.

Im Folgenden wird nun anhand von Figur 2 der Aufbau des Farbwechslers 6 detailliert beschrieben.

Der Farbwechsler 6 ist modular aufgebaut und erweiterbar, um die Zahl der wählbaren Farben an die jeweiligen Bedürfnisse des Einsatzgebietes anpassen zu können. Hierzu weist der Farbwechsler 6 mehrere Blöcke 9, 10.1-10.7, 11, 12.1-12.3 und 13 auf, wobei die einzelnen Blöcke 9, 10.1-10.7, 11, 12.1-12.3 und 13 mit einer gemeinsamen Farbleitung 14 verbunden sind und den Zufluss in die Farbleitung 14 oder den Abfluss aus der Farbleitung 14 über Farbsteuerventile FV steuern.

Die Blöcke 10.1-10.7 dienen hierbei zur Steuerung sogenannter Low-Runner-Farben F1-F14, die relativ selten verwendet werden, wohingegen die Blöcke 12.1-12.3 zur Steuerung sogenannter High-Runner-Farben F15-F20 dienen, die relativ häufig verwendet werden.

Der Block 9 dient dagegen zur Zuführung von Spülmittel V1 über ein Spülmittelventil SV1 und zur Rückführung von Farbresten aus der Farbleitung 14 bei einem Farbwechsel, wobei die Rückführung von einem Rückführventil RV1 gesteuert wird.

Der an dem stromabwärts gelegenen Ende der Farbleitung 14 angeordnete Block 13 ermöglicht dagegen die Zufuhr von Pulsluft PL1 über ein Pulsluftventil PV und ein Rückschlagventil 15.

Der zwischen den Blöcken 10.1-10.7 der Low-Runner-Farben F1-F14 und den Blöcken 12.1-12.3 der High-Runner-Farben F15-F20 angeordnete Block 11 hat zum einen die Aufgabe, die Farbleitung 14 in zwei Leitungsabschnitte 14.1, 14.2 zu unterteilen, wobei der stromabwärts gelegene und für die High-Runner-Farben F15-F20 verwendete Leitungsabschnitt 14.1 der Farbleitung 14 unabhängig von dem stromaufwärts gelegenen Leitungsabschnitt 14.2 der Farbleitung 14 spülbar ist. Hierzu weist der Block 11 ein Absperrventil 16 auf, das zwischen den beiden Leitungsabschnitten 14.1 und 14.2 der Farbleitung 14 angeordnet ist.

Darüber hinaus ist in dem Block 11 ein weiterer Spülmittelanschluss mit einem Spülmittelventil SV2 und ein weiterer Rückführanschluss mit einem Rückführventil RV2 angeordnet, so dass der stromabwärts gelegene Leitungsabschnitt 14.1 komplett unabhängig von dem stromaufwärts gelegenen Leitungsabschnitt 14.2 der Farbleitung gereinigt werden kann.

Durch diese Unterteilung der Farbleitung 14 in zwei Leitungsabschnitte 14.1 und 14.2 werden die bei einem Farbwechsel auftretenden Farb- und Spülmittelverluste wesentlich verringert.

Schließlich ist zu Figur 2 noch zu erwähnen, dass ein Reserveanschluss RE vorgesehen ist, der in dem hier dargestellten Ausführungsbeispiel nicht benötigt wird.

Das in Figur 3 dargestellte alternative Ausführungsbeispiel eines Farbwechslers 6' stimmt weitgehend mit dem vorstehend beschriebenen und in Figur 2 dargestellten Ausführungsbeispiel überein, so dass zur Vermeidung von Wiederholungen auf vorstehende Beschreibung zu Figur 2 verwiesen wird und im Folgenden für entsprechende Bauteile dieselben Bezugszeichen verwendet werden, die lediglich zur Vermeidung von Wiederholungen durch einen Apostroph gekennzeichnet sind.

Eine Besonderheit des Farbwechslers 6' besteht darin, dass die Farbleitung 14' in zwei Leitungsabschnitte 14.1', 14.2' unterteilt ist, die strömungstechnisch parallel geschaltet sind. Dies bietet den Vorteil, dass die beiden Leitungsabschnitte 14.1' und 14.2' beide unabhängig voneinander spülbar sind. Hierzu ist stromaufwärts vor dem Block 10.1' und stromabwärts hinter dem Block 12.3' jeweils ein weiterer Block 16, 17 angeordnet, der eine Auswahl eines der beiden Leitungsabschnitte 14.1' oder 14.2' ermöglicht. Hierzu weisen die beiden Blöcke 16, 17 jeweils zwei Absperrventile auf, die als 2/2-Wege-Ventile ausgeführt sind und zusammen als Umschaltventil wirken.

Das in Figur 4 dargestellte alternative Ausführungsbeispiel eines Farbwechslers 6" stimmt weitgehend mit dem vorstehend beschriebenen und in Figur 3 dargestellten Ausführungsbeispiel überein, so dass zur Vermeidung von Wiederholungen auf die vorstehende Beschreibung verwiesen wird und für entsprechende Bauteile dieselben Bezugszeichen verwendet werden, die lediglich zur Vermeidung von Wiederholungen durch zwei Apostrophe gekennzeichnet sind.

Ein Unterschied des Farbwechslers 6" gegenüber dem in Figur 2 gezeigten Farbwechsler 6' besteht darin, dass die beiden getrennten Leitungsabschnitte 14.1", 14.2" der Farbleitung 14" nur stromabwärts zusammen geführt sind, wohingegen die Leitungsabschnitte 14.1" und 14.2" stromaufwärts getrennt sind.

Aus diesem Grund weist der stromaufwärts gelegene Block 9" zwei Spülmittelanschlüsse zur Zuführung von Spülmittel in die beiden Leitungsabschnitte 14.1" und 14.2" auf.

Entsprechend weist der Block 17" zwei Pulsluftventile PV1, PV2 auf, die über jeweils ein Rückschlagventil 15.1", 15.2" mit einer Pulsluftleitung verbunden sind.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen.

## Patentansprüche

1. Beschichtungsmittelwechsler (6, 6', 6") als eigenständiges Bauteil, insbesondere Farbwechsler für eine Lackieranlage, mit mehreren Beschichtungsmittelanschlüssen zur Zufuhr unterschiedlicher Beschichtungsmittel (F1-F20), wobei die einzelnen Beschichtungsmittelanschlüsse in eine Beschichtungsmittelleitung (14, 14') münden,
**dadurch gekennzeichnet, dass**
die Beschichtungsmittelleitung (14, 14') mindestens zwei Leitungsabschnitte (14.1, 14.1', 14.1", 14.2, 14.2', 14.2") aufweist, in die jeweils mehrere der Beschichtungsmittelanschlüsse münden, wobei mindestens einer der Leitungsabschnitte (14.1, 14.1', 14.1", 14.2, 14.2', 14.2") unabhängig von dem anderen Leitungsabschnitt (14.1, 14.1', 14.1", 14.2, 14.2', 14.2") spülbar ist.

2. Beschichtungsmittelwechsler (6, 6', 6") nach Anspruch 1, **dadurch gekennzeichnet, dass** alle Leitungsabschnitte (14.1', 14.1", 14.2', 14.2") der Beschichtungsmittelleitung jeweils unabhängig von den anderen Leitungsabschnitten spülbar sind.

3. Beschichtungsmittelwechsler (6, 6', 6") nach Anspruch 1, **dadurch gekennzeichnet, dass** nur einer der Leitungsabschnitte (14.1, 14.2) der Beschichtungsmittelleitung (14) unabhängig von dem anderen Leitungsabschnitt (14.2) spülbar ist, wobei der unabhängig spülbare Leitungsabschnitt (14.1) stromabwärts hinter dem anderen Leitungsabschnitt (14.2) angeordnet ist.

4. Beschichtungsmittelwechsler (6, 6', 6") nach einem der vorhergehenden Ansprüche, **dadurch gekennzeichnet, dass** die einzelnen Leitungsabschnitte (14.1', 14.1", 14.2', 14.2") der Beschichtungsmittelleitung (14') in Strömungsrichtung hintereinander angeordnet sind und ineinander übergehen.

5. Beschichtungsmittelwechsler (6, 6', 6") nach Anspruch 4, **dadurch gekennzeichnet, dass** zwischen den einzelnen Leitungsabschnitten (14.1, 14.2) der Beschichtungsmittelleitung (14) ein Absperrventil (16) angeordnet ist.

6. Beschichtungsmittelwechsler (6, 6', 6") nach Anspruch 4 oder 5, **dadurch gekennzeichnet, dass** zwischen den einzelnen Leitungsabschnitten (14.1, 14.2) der Beschichtungsmittelleitung (14) ein erster Spülmittelanschluß in die Beschichtungsmittelleitung mündet, um die Leitungsabschnitte (14.1, 14.2) unabhängig voneinander spülen zu können.

7. Beschichtungsmittelwechsler (6, 6', 6") nach einem der vorhergehenden Ansprüche, **dadurch gekennzeichnet, dass** an dem stromaufwärts gelegenen Ende der Beschichtungsmittelleitung (14) ein zweiter Spülmittelanschluß in die Beschichtungsmittelleitung (14) mündet.

8. Beschichtungsmittelwechsler (6, 6', 6") nach einem der Ansprüche 4 bis 7, **dadurch gekennzeichnet, dass** zwischen den einzelnen Leitungsabschnitten (14.1, 14.2) der Beschichtungsmittelleitung ein erster Rückführanschluß in die Beschichtungsmittelleitung (14) mündet, um Beschichtungsmittelreste aus der Beschichtungsmittelleitung (14) zurückzuführen.

9. Beschichtungsmittelwechsler (6, 6', 6") nach einem der Ansprüche 4 bis 8, **dadurch gekennzeichnet, dass** an dem stromaufwärts gelegenen Ende der Beschichtungsmittelleitung (14) ein zweiter Rückführanschluss in die Beschichtungsmittelleitung mündet, um Beschichtungsmittelreste aus der Beschichtungsmittelleitung (14) zurückzuführen.

10. Beschichtungsmittelwechsler (6, 6', 6") nach Anspruch 1, **dadurch gekennzeichnet, dass** die einzelnen Leitungsabschnitte (14.1', 14.1", 14.2', 14.2") der Beschichtungsmittelleitung stromabwärts zusammengeführt sind.

11. Beschichtungsmittelwechsler (6, 6', 6") nach Anspruch 10, **dadurch gekennzeichnet, dass** die einzelnen Leitungsabschnitte (14.1', 14.1", 14.2', 14.2") der Beschichtungsmittelleitung stromabwärts über ein erstes Umschaltventil (17') zusammengeführt sind, wobei das erste Umschaltventil (17') einen Leitungsabschnitt (14.1', 14.2') der Beschichtungsmittelleitung (14') auswählt.

12. Beschichtungsmittelwechsler (6, 6', 6") nach Anspruch 10 oder 11, **dadurch gekennzeichnet, dass** die einzelnen Leitungsabschnitte (14.1', 14.2') der Beschichtungsmittelleitung (14') stromaufwärts zusammengeführt sind.

13. Beschichtungsmittelwechsler (6, 6', 6") nach Anspruch 12, **dadurch gekennzeichnet, dass** die einzelnen Leitungsabschnitte (14.1', 14.2') der Beschichtungsmittelleitung (14') stromaufwärts über ein zweites Umschaltventil (16) zusammengeführt sind, wobei das zweite Umschaltventil (16) einen Leitungsabschnitt (14.1', 14.2') der Beschichtungsmittelleitung (14') auswählt.

14. Beschichtungsmittelwechsler (6, 6', 6") nach einem der vorhergehenden Ansprüche, **dadurch gekennzeichnet, dass** stromabwärts hinter den getrennten Leitungsabschnitten (14.1', 14.1", 14.2', 14.2") und/oder an dem stromabwärts gelegenen Ende der Beschichtungsmittelleitung ein Pulsluftanschluss in die Beschichtungsmittelleitung mündet.

15. Beschichtungsmittelwechsler (6, 6', 6") nach einem der vorhergehenden Ansprüche, **dadurch gekennzeichnet, dass** stromaufwärts vor den getrennten Leitungsabschnitten (14.1, 14.1', 14.1", 14.2, 14.2', 14.2") und/oder an dem stromaufwärts gelegenen Ende der Beschichtungsmittelleitung (14, 14') ein Rückführanschluss in die Beschichtungsmittelleitung (14, 14') mündet, um Beschichtungsmittelreste aus der Beschichtungsmittelleitung (14, 14') zurückzuführen.

16. Beschichtungsmittelwechsler (6, 6', 6") nach einem der vorhergehenden Ansprüche, **dadurch gekennzeichnet, dass** in den einen Leitungsabschnitt (14.1) Beschichtungsmittelanschlüsse für häufig benutzte Beschichtungsmittel münden, während in den anderen Leitungsabschnitt (14.2) Beschichtungsmittelanschlüsse für selten benutzte Beschichtungsmittel münden.

17. Beschichtungsanlage mit einem Beschichtungsmittelwechsler (6, 6', 6") nach einem der vorhergehenden Ansprüche.

18. Beschichtungsanlage nach Anspruch 17, **dadurch gekennzeichnet, dass** die dem Beschichtungsmittelwechsler (6, 6', 6") über die Beschichtungsmittelanschlüsse zugeführten Beschichtungsmittel vorgegebene Nutzungshäufigkeiten aufweisen, wobei die Nutzungshäufigkeiten der dem unabhängig spülbaren Leitungsabschnitt zugeführten Beschichtungsmittel in der Summe mehr als 65% betragen,
wohingegen die Nutzungshäufigkeiten der dem anderen Leitungsabschnitt zugeführten Beschichtungsmittel in der Summe weniger als 35% betragen.

## Claims

1. Coating medium changer (6, 6', 6") as independent component, in particular colour changer for a painting installation, with a plurality of coating medium connections for the supply of different coating media (Fl to F20), wherein the individual coating medium connections open into a coating medium line (14, 14'), **characterised in that** the coating medium line (14, 14') has at least two line portions (14.1, 14.1', 14.1", 14.2, 14.2', 14.2") into which a plurality of coating medium connections open in each case, wherein at least one of the line portions (14.1, 14.1', 14.1 ", 14.2, 14.2', 14.2") can be rinsed independently of the other line portion (14.1, 14.1', 14.1 ", 14.2, 14.2', 14.2").

2. Coating medium changer (6, 6', 6") as claimed in Claim 1, **characterised in that** all the line portions (14.1', 14.1 ", 14.2', 14.2") of the coating medium line can in each case be rinsed independently of the other line portions.

3. Coating medium changer (6, 6', 6") as claimed in Claim 1, **characterised in that** only one of the line portions (14.1, 14.2) of the coating medium line (14) can be rinsed independently of the other line portion (14.2), wherein the line portion (14.1) which can be rinsed independently is disposed downstream after the other line portion (14.2).

4. Coating medium changer (6, 6', 6") as claimed in any one of the preceding claims, **characterised in that** the individual line portions (14.1', 14.1", 14.2', 14.2") of the coating medium line (14') are disposed one after the other and merge into one another.

5. Coating medium changer (6, 6', 6") as claimed in Claim 4, **characterised in that** a shutoff valve (16) is preferably disposed between the individual line portions (14.1, 14.2) of the coating medium line (14).

6. Coating medium changer (6, 6', 6") as claimed in Claim 4, **characterised in that** a first rinsing medium connection opens into the coating medium line between the individual line portions (14.1, 14.2) of the coating medium line (14) in order to be able to rinse the line portions (14.1, 14.2) independently of one another.

7. Coating medium changer (6, 6', 6") as claimed in any one of the preceding claims, **characterised in that** a second rinsing medium connection opens into the coating medium line (14) at the upstream end of the coating medium line (14).

8. Coating medium changer (6, 6', 6") as claimed in any one of Claims 4 to 7, **characterised in that** a first return connection opens into the coating medium line (14) between the individual line portions (14.1, 14.2) of the coating medium line in order to return residues of coating medium from the coating medium line (14).

9. Coating medium changer (6, 6', 6") as claimed in any one of Claims 4 to 8, **characterised in that** a second return connection opens into the coating medium line at the upstream end of the coating medium line (14) in order to return residues of coating medium from the coating medium line (14).

10. Coating medium changer (6, 6', 6") as claimed in Claim 1, **characterised in that** the individual line portions (14.1', 14.1 ", 14.2', 14.2") of the coating medium line are brought together downstream.

11. Coating medium changer (6, 6', 6") as claimed in Claim 10, **characterised in that** the individual line portions (14.1', 14.1", 14.2', 14.2") of the coating medium line are brought together downstream by way of a first changeover valve (17'), wherein the first changeover valve (17') selects a line portion (14.1', 14.2') of the coating medium line (14').

12. Coating medium changer (6, 6', 6") as claimed in Claim 10 or 11, **characterised in that** the individual line portions (14.1', 14.2') of the coating medium line (14') are brought together upstream.

13. Coating medium changer (6, 6', 6") as claimed in Claim 12, **characterised in that** the individual line portions (14.1', 14.2') of the coating medium line (14') are brought together upstream, by way of a second changeover valve (16), wherein the second changeover valve (16) selects a line portion (14.1', 14.2') of the coating medium line (14').

14. Coating medium changer (6, 6', 6") as claimed in any one of the preceding claims, **characterised in that** a pulsed air connection opens into the coating medium line downstream after the separate line portions (14.1', 14.1 ", 14.2', 14.2") and/or at the downstream end of the coating medium line.

15. Coating medium changer (6, 6', 6") as claimed in any one of the preceding claims, **characterised in that** a return connection opens upstream before the separate line portions (14.1, 14.1', 14.1 ", 14.2, 14.2', 14.2") and/or opens into the coating medium line (14, 14') at the upstream end of the coating medium line (14, 14') in order to return residues of coating medium from the coating medium line (14, 14').

16. Coating medium changer (6, 6', 6") as claimed in any one of the preceding claims, **characterised in that** coating medium connections for frequently used coating media open into one line portion (14.1), whilst coating medium connections for rarely used coating media open into the other line portion (14.2).

17. Coating installation with a coating medium changer (6, 6', 6") as claimed in any one of the preceding claims.

18. Coating installation as claimed in Claim 17, **characterised in that** the coating media supplied to the coating medium changer (6, 6', 6") via the coating medium connection have predetermined frequencies of use, wherein the frequencies of use of the coating media supplied to the line portion which can be rinsed independently amount in total to more than 65%, whereas the frequencies of use of the coating media supplied to the other line portion amount in total to less than 35%

## Revendications

1. Changeur de produit de revêtement (6, 6', 6") sous forme de composant autonome, en particulier changeur de peinture pour une installation de peinture, comportant plusieurs raccords pour l'admission de différents produits de revêtement (F1-F20), les différents raccords pour produits de revêtement débouchant dans une conduite de produit de revêtement (14, 14'),
**caractérisé en ce que** la conduite de produit de revêtement (14, 14') comporte au moins deux tronçons (14.1, 14.1', 14.1", 14.2, 14.2', 14.2"), dans lesquels débouchent respectivement plusieurs des raccords pour produits de revêtement, sachant qu'au moins un des tronçons de conduite (14.1, 14.1', 14.1", 14.2, 14.2', 14.2") peut être lavé indépendamment de l'autre tronçon de conduite (14.1, 14.1', 14.1", 14.2, 14.2', 14.2").

2. Changeur de produit de revêtement (6, 6', 6") selon la revendication 1, **caractérisé en ce que** tous les tronçons (14.1, 14.1', 14.1", 14.2, 14.2', 14.2") de la conduite de produit de revêtement peuvent être lavés chacun indépendamment des autres tronçons de conduite.

3. Changeur de produit de revêtement (6, 6', 6") selon la revendication 1, **caractérisé en ce que** seulement un des tronçons (14.1, 14.2) de la conduite de produit de revêtement (14) peut être lavé indépendamment de l'autre tronçon (14.2), sachant que le tronçon de conduite (14.1) lavable isolément est disposé en aval de l'autre tronçon de conduite (14.2).

4. Changeur de produit de revêtement (6, 6', 6") selon l'une quelconque des revendications précédentes, **caractérisé en ce que** les différents tronçons (14.1', 14.1", 14.2', 14.2") de la conduite de produit de revêtement (14') sont disposés les uns derrière les autres dans le sens d'écoulement et se prolongent les uns les autres.

5. Changeur de produit de revêtement (6, 6', 6") selon la revendication 4, **caractérisé en ce qu'**une vanne d'arrêt (16) est montée entre les différents tronçons (14.1, 14.2) de la conduite de produit de revêtement (14).

6. Changeur de produit de revêtement (6, 6', 6") selon la revendication 4 ou 5, **caractérisé en ce que**, entre les différents tronçons (14.1, 14.2) de la conduite de produit de revêtement (14), un premier raccord pour produit de nettoyage débouche dans la conduite de produit de revêtement, afin de pouvoir laver les tronçons (14.1, 14.2) indépendamment l'un de l'autre.

7. Changeur de produit de revêtement (6, 6', 6") selon l'une quelconque des revendications précédentes, **caractérisé en ce que**, au niveau de l'extrémité avant de la conduite de produit de revêtement (14), un deuxième raccord pour produit de nettoyage débouche dans la conduite de produit de revêtement (14).

8. Changeur de produit de revêtement (6, 6', 6") selon l'une quelconque des revendications 4 à 7, **caractérisé en ce que**, entre les différents tronçons (14.1, 14.2) de la conduite de produit de revêtement (14), un premier raccord de retour débouche dans la conduite de produit de revêtement (14), afin de ramener les résidus de produit de revêtement hors de la conduite de produit de revêtement (14).

9. Changeur de produit de revêtement (6, 6', 6") selon l'une quelconque des revendications 4 à 8, **caractérisé en ce que**, au niveau de l'extrémité avant de la conduite de produit de revêtement (14), un deuxième raccord de retour débouche dans la conduite de produit de revêtement, afin de ramener les résidus de produit de revêtement hors de la conduite de produit de revêtement (14).

10. Changeur de produit de revêtement (6, 6', 6") selon la revendication 1, **caractérisé en ce que** les différents tronçons (14.1', 14. 1 ", 14.2', 14.2") de la conduite de produit de revêtement sont réunis en aval.

11. Changeur de produit de revêtement (6, 6', 6") selon la revendication 10, **caractérisé en ce que** les différents tronçons (14.1', 14. 1 ", 14.2', 14.2") de la conduite de produit de revêtement sont réunis en aval par l'intermédiaire d'une première vanne de commutation (17'), sachant que le première vanne de commutation (17') sélectionne un tronçon (14.1', 14.2') de la conduite de produit de revêtement (14').

12. Changeur de produit de revêtement (6, 6', 6") selon la revendication 10 ou 11, **caractérisé en ce que** les différents tronçons (14.1', 14.2') de la conduite de produit de revêtement (14') convergent sont réunis en amont.

13. Changeur de produit de revêtement (6, 6', 6") selon la revendication 12, **caractérisé en ce que** les différents tronçons (14.1', 14.2') de la conduite de produit de revêtement (14') sont réunis en amont par l'intermédiaire d'une deuxième vanne de commutation (16), sachant que le deuxième vanne de commutation (16) sélectionne un tronçon (14.1', 14,2') de la conduite de produit de revêtement (14').

14. Changeur de produit de revêtement (6, 6', 6") selon l'une quelconque des revendications précédentes, **caractérisé en ce qu'**un raccord d'air pulsé débouche dans la conduite de produit de revêtement en aval des tronçons (14.1', 14. 1 ", 14.2', 14.2") séparés et/ou au niveau de l'extrémité arrière de la conduite de produit de revêtement.

15. Changeur de produit de revêtement (6, 6', 6") selon l'une quelconque des revendications précédentes, **caractérisé en ce qu'**un raccord de retour débouche dans la conduite de produit de revêtement (14, 14') en amont des tronçons (14.1, 14.1', 14.1", 14.2, 14.2', 14.2") séparés et/ou au niveau de l'extrémité avant de la conduite de produit de revêtement (14, 14'), afin de ramener les résidus de produit de revêtement hors de la conduite de produit de revêtement (14, 14').

16. Changeur de produit de revêtement (6, 6', 6") selon l'une quelconque des revendications précédentes, **caractérisé en ce que** dans l'un des tronçons de conduite (14.1) débouchent des raccords pour des produits de revêtement fréquemment utilisés, alors que dans l'autre tronçon de conduit (14.2) débouchent des raccords pour des produits de revêtement rarement utilisés.

17. Installation de peinture comportant un changeur de produit de revêtement (6, 6', 6") selon l'une quelconque des revendications précédentes.

18. Installation de peinture selon la revendication 17, **caractérisée en ce que** les produits de revêtement acheminés vers le changeur de produit de revêtement (6, 6', 6") à travers les raccords pour produit de revêtement ont des fréquences d'utilisation définies, sachant que la somme des fréquences d'utilisation des produits de revêtement acheminés vers le tronçon de conduite lavable isolément est supérieure à 65%,
alors que la somme des fréquences d'utilisation des produits de revêtement acheminés vers l'autre tronçon de conduite est inférieure à 35%.
